# EUROPÄISCHE PATENTSCHRIFT

(11) **EP 0 798 976 B1**
(45) Veröffentlichungstag und Bekanntmachung des Hinweises auf die Patenterteilung: **08.12.1999**
(21) Anmeldenummer: 96945498.2
(22) Anmeldetag: 18.10.1996
(51) Int. Cl.: A46D 1/00, A46B 5/00, A46B 11/00

(54) **BORSTENAUSFÜHRUNG UND DEREN BESTECKUNG FÜR BORSTENWAREN, INSBESONDERE FÜR BESEN, BÜRSTEN, SCHRUBBER, PINSEL ODER DERGL.**
BRISTLE CONSTRUCTION AND THE FITTING THEREOF FOR GOODS EQUIPPED WITH BRISTLES, IN PARTICULAR FOR BROOMS, BRUSHES, SCRUBBING BRUSHES, PAINTBRUSHES OR THE LIKE
STRUCTURE DE POILS DE BROSSERIE ET SA GARNITURE POUR ARTICLES DE BROSSERIE, NOTAMMENT POUR BALAIS, BROSSES, BALAIS-BROSSES, PINCEAUX OU SIMILAIRE

(30) Priorität: 20.10.1995 DE 29516571 U
(43) Veröffentlichungstag der Anmeldung: 08.10.1997
(73) Patentinhaber: Huller, Joachim, 77716 Fischerbach (DE)
(72) Erfinder: Huller, Joachim, 77716 Fischerbach (DE)
(74) Vertreter: Thoma, Friedrich, Dipl.-Ing.(FH)
(86) Internationale Anmeldenummer: DE9601953
(87) Internationale Veröffentlichungsnummer: WO9714331

(56) Entgegenhaltungen:
- EP-A- 0 608 669
- WO-A-96/25067
- DE-A- 4 334 997

## Beschreibung

Die Erfindung betrifft eine Borstenausführung und deren Besteckung für Borstenwaren, insbesondere für Besen, Bürsten, Schrubber, Pinsel oder dergl., mit den Merkmalen nach dem Oberbegriff des Schutzanspruchs 1.

Für derartige Borstenwaren zum Reinigen, Pflegen oder zum Auftragen von Flüssigkeiten, für die manuelle und/oder maschinelle Handhabung, ist eine Borstenausführung und deren Besteckung erforderlich, die nicht nur eine an sich bekannte hohe Dauerelastizität im einzelnen, sondern auch in der gesamten Besteckung bzw. Anordnung zueinander, aufweisen. Außerdem soll bei derartigen Borstenwaren eine hohe Reinigungsqualität oder bei der Verarbeitung von Flüssigkeiten eine hinreichend gleichmässige Flüssigkeitsauftragung gewährleistet sein. Dabei soll sichergestellt sein, daß die Besteckung der Borsten auf einem anwendungsspezifisch ausgebildeten Borstenträger zweckmäßig, rationell und wirtschaftlich durchführbar und der jeweilige Borstenträger erforderlichenfalls mit einer Handhabungs- bzw. Betätigungsvorrichtung ausrüstbar bzw. kuppelbar ist.

Aus der EP-A-0 405 819 ist ein Besen und dessen einstückige Herstellung aus einem thermoplastischen Material bekannt. Die zum freien Ende hin sich konisch verjüngenden Borsten weisen einen zylindrischen Querschnitt auf und sind in mehreren Reihen, jeweils auf Lücke versetzt zueinander, einseitig einstückig mit dem Besenträger verbunden. In einer der beiden vorderseitigen Borstenreihen sind die Borsten mit einem erheblich größeren Querschnitt versehen als die restlichen Borsten. Der Borstenträger ist auf einer der Längsseiten mit einer Gummilippe, einer sogenannten Kehrleiste, versehen. Zur Befestigung eines Besenstiels ist der Borstenträger einstückig mit einer Stielaufnahme versehen.

Dieser Besen ist mit dem Nachteil behaftet, daß die, aus dem zylindrischen Querschnitt der Borsten resultierende, kreisförmige Borstenstirnseite der einzelnen zueinander besteckten Borsten, insbesondere staubförmiger Kehricht, nur unvollkommen aufnehmen und transportieren kann, d.h. es ist erforderlich, daß zur optimalen Reinigung einer Fläche eine Vielzahl hin- und hergeführter Kehrbewegungen durchzuführen sind.

Außerdem ist aus der DE-A-37 12 036 ein Besen, Schrubber, Wasserschieber oder dergl. bekannt, mit einem Borstenkörper mit Borstenbestückung und einer, am Borstenträger einschiebbaren, Gummilippe. Der Borstenträger ist dabei mit einer Hohlkammer versehen, für den lösbaren Eingriff eines Klemmstückes, an dem der Besenstiel befestigt ist.

Auch dieser Besen bzw. Schrubber ist mit dem Nachteil behaftet, daß auf grund der Oberflächenbeschaffenheit und der Besteckung der Borsten eine rationelle und zufriedenstellende Reinigung einer, durch feinkörnigen und/oder staubförmigen Kehrricht verunreinigten, Fläche nicht gewährleistet ist.

Der Erfindung liegt die Aufgabe zugrunde, eine Borstenausführung und deren Besteckung auf einem Borstenträger zu schaffen, die die Nachteile der bekannten Borstenausführungen und deren Besteckung zueinander beseitigt und die nicht nur eine hohe insbesondere gerichtete Reinigungsqualität gewährleisten, sondern auch rationell, zweckmäßig, anwendungsspezifisch und wirtschaftlich herstellbar sind. Außerdem ist es Aufgabe der Neuerung, den Verschleiß derartiger Borstenwaren zu vermindern, die Standfestigkeit insgesamt zu erhöhen und die Wartungserfordernisse zu verbessern.

Diese Aufgabe wird mit den Merkmalen im kennzeichenden Teil des Schutzanspruchs 1 gelöst und in den Unteransprüchen sind weitere Einzelheiten beansprucht.

Vorteilhaft bei dieser Borstenausführung und deren Besteckung an einer Borstenware ist nicht nur, daß durch die Ausstattung der einzelnen Borsten mit mindestens einer auf der Borstenmantelfläche axial verlaufenden insbesondere hohlkehlenförmigen Vertiefung, die in der Besteckung in mindestens eine Kehrrichtung gerichtet ist, sondern auch, daß durch diese gerichteten Borsten eine außerordentlich hohe Reinigungswirkung erzielt wird. Außerdem sind die hohlkehlförmigen Vertiefungen in der Lage, Kehricht gezielt aufzunehmen und zu tranportieren.

Vorteilhaft ist ferner die einfache, rationelle und wirtschaftliche Herstellung derart geformter Borsten, insbesondere aus einem Kunststoff oder einem Gummiwerkstoff, die zueinander und zusammen mit einem Borstenkörper, in einem thermoplastischen Herstellungsverfahren gefertigt, zweckmäßigerweise einstückig miteinander verbunden sind.

In Weiterbildung der Erfindung ist es vorgesehen, daß die einzelnen Borsten insbesondere zwei einander spiegelbildlich gegenüberliegende, axial verlaufende Vertiefungen aufweisen. Damit wird sichergestellt, daß in der einen und der anderen Kehrrichtung, Kehricht optimal gesammelt und transportiert wird.

Die axial verlaufende hohlkehlförmige Vertiefung weist zweckmäßigerweise einen prismatischen Querschnitt auf. Die einzelnen Borsten sind zweckmäßigerweise in Reihe zueinander angeordnet. Dabei ist es vorteilhafterweise vorgesehen, daß die einzelnen Borsten der jeweils dahinterliegenden Borstenreihe um eine halbe Borstenteilung zur davorliegenden Borstenreihe versetzt angeordnet sind.

Außerdem ist es vorgesehen, daß der Querschnitt der axial verlaufenden Vertiefung an den einzelnen Borsten erforderlichenfalls jede beliebige und zweckmäßige Formgebung annehmen kann. Für Sonderausführungen ist es auch vorgesehen, daß an einer Borstenware axial verlaufende Vertiefungen mit mindestens zwei zueinander verschiedenen Querschnitten, insbesondere je Kehrrichtung, vorgesehen sind.

Derartigen Borstenausführungen und deren Besteckung sind vorteilhaft auch als Pinsel oder Walzen zum Auftragen von Flüssigkeiten geeignet.

Einige Ausführungs- und Anwendungsbeispiele der Borstenausführung und deren Besteckung, sind in den Zeichnungen dargestellt und werden im folgenden näher erläutert. Es zeigen
- Fig. 1: eine Vorderansicht auf eine besenartige Borstenware mit einem Borstenträger mit neuer Borstenbesteckung,
- Fig. 2: eine Draufsicht auf die Unterseite der Borsten der Borstenware nach Fig. 1,
- Fig. 3: einen Draufsichtausschnitt auf eine Borstenbesteckung mit Borsten mit einer spiegelbildlichen Anordnung der Vertiefungen,
- Fig. 4: einen Draufsichtausschnitt auf eine Borstenbesteckung mit Borsten mit zwei, zueinander spiegelbildlich angeordneten, Vertiefungen,
- Fig. 5: einen Draufsichtausschnitt auf eine Borstenbesteckung mit Borsten mit einem parabelförmigen Querschnitt der Vertiefungen,
- Fig. 6: einen Draufsichtausschnitt auf eine Borstenbesteckung mit Borsten mit einem rechteckigen Querschnitt der Vertiefungen
- Fig. 7: einen Draufsichtausschnitt auf eine Borstenbesteckung mit Borsten mit einem kreisabschnittsförmigen Querschnitt der Vertiefungen,
- Fig. 8: eine schaubildliche Ansicht eines handlichen Besenhalters mit einem lösbaren Borstenträger und einer lösbaren Gummilippe,
- Fig. 9: eine Querschnittsansicht durch den Besenhalter nach Fig. 8,
- Fig. 10: eine schaubildliche Ansicht einer Borstenwalze.

Die, in den Fig. 1 und 2 dargestellte, besenartige Borstenware, mit einem Borstenträger 1, ist mit Borsten 3 besteckt, die auf der Borstenmantelfläche 5 mit einer axial verlaufenden, hohlkehlförmigen` insbesondere einen rechtwinkeligen Querschnitt aufweisenden, Vertiefung 4 versehen sind. Die restliche Borstenmantelfläche 5 ist ebenfalls rechtwinkelig geformt. Dabei verlaufen die im rechten Winkel zueinander stehenden Mantelflächen 5 parallel zu den jeweils benachbarten Seiten 6 der Vertiefung 4. Die beiden vorderseitigen Stoßkanten 7 sind jeweils insbesondere verrundet ausgebildet.

Wie die Fig. 1 und 2 zeigen, sind die einzelnen Borsten 3 zum Borstenträger 1 hin konisch sich erweiternt ausgebildet. Diese Konizität dient der Entformung der, aus einem Kunststoff oder aus einem Gummiwerkstoff zusammen mit dem Borstenträger 1 einstückig hergestellten, Borstenbestückung.

Insbesondere ist es vorgesehen, daß die Vertiefungen 4 und/oder die rechtwinkelige Ausbildung und Anordnung der Borstenmantelfläche 5, d.h. der vorderseitige rechtwinkelige Querschnitt der Borsten 3, nicht unbedingt bis hin zum Borstenträger 1 verläuft, sondern daß diese vorteilhafte vorderseitige Borstenausbildung, insbesondere die Vertiefung 4 und/oder die rechtwinkelige Anordnung der Borstenmantelfläche 5 zum Borstenträger 1 hin, in einen insbesondere zylindrischen Borstenquerschnitt auslaufen können. Zweckmäßigerweise beträgt die Länge der wirksamen Vertiefung ca. 5 mm.

Die Borsten 3 sind zweckmäßigerweise derart ausgerichtet, daß die Winkelhalbierende 2 der Vertiefungen 4 in die Kehrrichtung 8 zeigen.

Die einzelnen Borsten 3 sind insbesondere in Reihe zueinander angeordnet. Vorteilhafterweise ist daran gedacht, daß die einzelnen Borstenreihen um ca. eine halbe Besteckungsteilung zueinander versetzt sind. Damit wird gewährleistet, daß die jeweilige Lücke zwischen den einzelnen Borsten 3 durch die jeweils dahinter stehenden Borsten 3 geschlossen wird, sodaß die Reinigungsleistung pro Kehrstrich dadurch erheblich gesteigert wird.

In Weiterbildung des Ganzen ist es auch vorgesehen, daß die Ausbildung der Stirnseiten des Borstenträgers 1, insbesondere den jeweiligen Erfordernissen entsprechend geformt ist, um beispielsweise als Beseneinsatz auch kleinste Winkelflächen ausreichend bearbeiten zu können.

So ist es vorgesehen, daß mindestend eine der beiden schmalen Stirnseiten 29 des Borstenhalters 1 symmetrisch spitzwinkelig ausgebildet sind, wie dies in der Fig. 2 die punktierte Stirnseitenlinie 29.1 darstellt.

Mindestend eine der beiden Stirnseiten 29 kann auch einseitig spitzwinkelig ausgebildet sein, wie dies die punktierte Stirnseitenlinie 29.2 zeigt.

Desweiteren ist daran gedacht, mindestens eine der breiten Stirnseiten 30 stumpfwinkelig auszubilden, wie dies die punktierte Stirnseitenlinie 30.1 zeigt.

Andererseits kann mindestend eine der beiden Stirnseiten 30 einen abgestumpften Verlauf aufweisen, wie dies die Stirnseitenlinie 30.2 zeigt.

Außerdem ist es vorgesehen, daß die einzelnen Borstenreihen abwechselnd spiegelbildlich zueinander angeordnet sind, wie die Fig. 3 zeigt. Damit ist es möglich, sowohl in der einen, als auch in der anderen Kehrrichtung eine optimale Reinigungsleistung zu erzielen. Die Borstenrückseite 2 ist dabei kreisförmig ausgebildet.

In diesem Zusammenhang ist es auch vorgesehen, daß, wie aus der Fig. 4 ersichtlich ist, die einzelnen Borsten 3 unmittelbar mit zwei, spiegelbildlich einander gegenüberliegenden insbesondere hohlkehlförmigen Vertiefungen 4 versehen sind. Auch bei einer derartigen vorteilhaften Ausführung ist es vorgesehen, wie dies die Fig. 4 zeigt, daß die einzelnen Borstenbesteckungsreihen insbesondere um je eine halbe Borstenteilung zueiander versetzt an einem Borstenträger angeordnet sind.

Aus der Fig. 5 ist eine Borstenausführung ersichtlich, bei der die axial verlaufenden Vertiefungen 4 einen parabelförmigen Querschnitt aufweisen. 1 bezeichnet den Borstenträger.

Aus der Fig. 6 ist eine Borstenausführung ersichtlich, bei der die axial verlaufende Vertiefung 4 einen rechtwinkeligen Querschnitt aufweist. Die Borstenrückseite 2 kann ebenfalls einen rechteckigen Querschnitt aufweisen.

Hier liegt es im Rahmen der Erfindung, daß die Borstenrückseite 2 auch eine andere zweckmäßige Formgebung aufweisen kann. Insbesondere ist es vorgesehen, daß auf der Borstenrückseite 2 eine zur vorderseitigen Vertiefung spiegelbildlich ausgebildete und angeordnete Vertiefung angeordnet ist.

Die Fig. 7 zeigt eine Borstenausführung mit den Borsten 3 die mit einer axial verlaufenden kreisabschnittsförmigen Vertiefung 4. Die Borstenrückseite 2 weist ebenfalls einen kreisabschnittsförmigen Querschnitt auf. 1 bezeichnet den Borstenträger.

Aus den Fig. 8 und 9 ist ein Besenhalter 9 ersichtlich. 10 bezeichnet eine angeformte Stielaufnahme, in der zur kraftschlüssig lösbaren Befestigung eines Stiels ein sogenannter Stielbefestigungsdübel 11 vorgesehen ist. 12 bezeichnet einen Stiel.

Der Stieldübel 11, als mittelbares Befestigungselement für einen Stiel 12, wird dabei in die entsprechend ausgebildete hinreichend zylindrische Stielaufnahme 10 eingesetzt. Zur kraftschlüssigen Befestigung eines Stiels 12, ist der Stieldübel 11 mit einen Innengewinde 17 mit einer relativ großen Steigung versehen. Durch das Eindrehen des Stiels 12 und die damit verbundene Beaufschlagung des Innengewindes 17, werden die insbesondere einseitig befestigten Laschen 18 des Stieldübels 11 auseinander und gegen die Innenwandung 20 der Stielaufnahme 10 gepreßt.

Desweiteren ist der Besenhalter 9 im Bereich seiner Unterseite 13 mit einer insbesondere umlaufenden Nut 14 versehen, für den lösbaren form- und/oder kraftschlüssigen Eingriff eines Borstenträgers 1, der zu diesem Zweck mit einem insbesondere endlos umlaufenden, mit einem Hinterschnitt 15 versehenen, hinreichend elastischen Steg 16 versehen ist.

21 bezeichnet eine Nut, die am Besenhalter 9 auf der einen Längsseite 22 angeordnet ist, für den lösbaren Eingriff einer sogenannten Gummilippe 23 oder einer formstabilen Leiste aus einem Kunststoff bzw. aus Metall. Der Besenhalter 9 ist zweckmäßigerweise aus einem insbesondere hartplastischen Kunststoff hergestellt. Es ist in diesem Rahmen jedoch auch vorgesehen, daß der Besenhalter 9 zweckmäßigerweise aus einem Metallgußteil, insbesondere einem Aluminiumgußteil, hergestellt ist.

Es liegt im Rahmen der Erfindung, daß die Borsten 3 am Borstenträger 1, die im umlaufenden Außenbereich angeordnet sind, nicht senkrecht zur Borstenträgerunterseite 24 ausgerichtet, sondern nach außen hin zu dieser geneigt angeordnet sind. Damit ist auch eine zuverlässige Reinigung von Kanten und Ecken gewährleistet.

Es liegt auch im Rahmen der Erfindung, daß Borsten 3 mit gleichem Querschnitt, jedoch zueinander unterschiedlichen Abmessungen auf einem Borstenträger 1 angeordnet sind. So ist es vorgesehen, daß eine insbesondere äußere Reihe mit Borsten 3 mit einer anderen, größeren Abmessung besteckt ist, als die Borsten 3 der übrigen Reihen.

Die Fig. 10 zeigt eine Borstenwalze 25, insbesondere für den Einsatz in rollenden Reinigungsgeräten oder Malerwalzen. 3 bezeichnet die Borsten, die ein- oder beidseitig insbesondere mit axial verlaufenden hohlkehlförmigen, senkrecht zur Drehachse gerichteten Vertiefungen 4 versehen sind. Anstelle einer Borstenwalze 25 ist auch ein Borstenband vorgesehen.

Außerdem liegt es im Rahmen der Erfindung, daß die Borsten 3 mit einer zueinander unterschiedlichen Formgebung bzw. Querschnitt der Vertiefungen 4 und/oder einem insgesamt zueinander unterschiedlichen Borstenquerschnitt in einer Besteckung zueinander auf einem Borstenträger 1 angeordnet sind. Dies hat u.U. den Vorteil, daß Kehricht unterschiedlicher Größe zweckmäßig und rationell gesammelt und transportiert werden kann.

In Weiterbildung des Borstenträgers 1 ist es vorgesehen, daß dieser im Bereich zwischen einzelnen Borsten 3 der Borstenbesteckung mit Durchgangslöchern 26, insbesondere für den Wasser- oder sonstigen Flüssigkeits- bzw. Dampfdurchsatz, versehen ist, wie dies aus der Fig. 9 ersichtlich ist. Damit ist es vorgesehen, eine derartig ausgebildete Borstenware vorteilhaft als Wasch- oder Reinigungsbürste bzw. als Pinsel zum Auftragen von Flüssigkeiten zu verwenden.

Außerdem ist es vorgesehen, daß für bestimmte Anwendungsfälle die einzelnen Borsten 3 koaxial mit einem Durchgangsloch 27 versehen sind, wie dies die Fig. 9 zeigt. Damit ist es möglich, daß eine Flüssigkeit oder Dampf unmittelbar durch die Borsten 3 leitbar ist. Andererseits ist es vorgesehen, daß diese Durchgangslöcher 27 in den Borsten 3 zum Blasen oder Saugen mittels Luft verwendbar sind. Ein entsprechender Besenhalter 9 kann zum Flüssigkeits- und/oder Luftsaug- bzw. -blasanschluß mit einem Anschlußstutzen 28 ausgestattet sein, wie aus der Fig. 9 ersichtlich ist.

Ein besonders vorteilhafter Anwendungsfall für eine Borstenbestückung mit Borsten 3 mit koaxialen Durchgangslöchern 27 sind insbesondere sogenannte Einwegbürsten als Zahnbürsten oder Schuhputzbürsten, bei denen das Reinigungsmittel zweckmäßigerweise aus einem hinter den Borsten 3 im Bereich des Borstenträgers 1 liegenden Reservoir 31, insbesondere durch manuellen Druck, durch die Löcher 27 der einzelnen Borsten 3 gedrückt wird.

## Patentansprüche

1. Borstenausführung und deren Besteckung für Borstenwaren, insbesondere für Besen, Bürsten, Schrubber, Pinsel oder dergl., mit aus einem elastischen Kunststoff oder Gummiwerkstoff hergestellten Borsten (3), die einseitig und einstückig auf einem Borstenträger (1) angeordnet bzw. besteckt sind, **dadurch gekennzeichnet**, daß die einzelnen Borsten (3) auf der Borstenmantelfläche (5) mit mindestens einer axial verlaufenden hohlkehlförmigen Vertiefung (4) versehen sind, und daß die Vertiefung (4) in einer Borstenbesteckung in Kehrrichtung (8) ausgerichtet sind.

2. Borstenausführung nach Anspruch 1, dadurch gekennzeichnet, daß die Vertiefung (4) einen zur Borstenachse symmetrischen rechtwinkeligen Querschnitt aufweist.

3. Borstenausführung nach Anspruch 1 und 2, dadurch gekennzeichnet, daß die Borsten (3) mit der Vertiefung (4) insgesamt einem winkelförmigen Querschnitt aufweisen.

4. Borstenausführung nach Anspruch 1, dadurch gekennzeichnet, daß die Vertiefung (4) einen zur Borstenachse symmetrischen parabel- oder kreisabschnittförmigen Querschnitt aufweist.

5. Borstenausführung nach Anspruch 4, dadurch gekennzeichnet, daß die Borsten (3) mit der Vertiefung (4) insgesamt einen parabel- oder kreisabschnittsförmigen Querschnitt aufweisen.

6. Borstenausführung nach Anspruch 1, dadurch gekennzeichnet, daß die Vertiefung (4) einen zur Borstenachse rechteckigen nutförmigen Querschnitt aufweist.

7. Borstenausführung nach Anspruch 6, dadurch gekennzeichnet, daß die Borsten (3) mit der Vertiefung (4) insgesamt einen rechteckigen Querschnitt aufweisen.

8. Borstenausführung nach einem der Ansprüche 1 bis 7, dadurch gekennzeichnet, daß auf der Borstenmantelfläche (5) zwei spiegelbildlich zueinander angeordnete Vertiefungen (4) vorgesehen sind.

9. Borstenausführung nach einem der Ansprüche 1 bis 8, dadurch gekennzeichnet, daß die Vertiefung (4) auf den Borsten (3) nur über einen Bruchteil der Gesamtlänge der Borsten (3) verlaufend angeordnet ist.

10. Borstenausführung und deren Besteckung nach einem der Ansprüche 1 bis 9, dadurch gekennzeichnet, daß die Borsten (3) mit einem koaxial verlaufenden Durchgangsloch (27) versehen sind.

11. Borstenausführung und deren Besteckung nach einem der Ansprüche 1 bis 10, dadurch gekennzeichnet, daß die Borsten (3) in der Besteckung zueinander in insbesondere geradlinigen Reihen, und daß die einzelnen Reihen jeweils um eine halbe Borstenteilung zueinander versetzt, auf einem Borstenträger (1) angeordnet sind.

12. Borstenausführung und deren Besteckung nach einem der Ansprüche 1 bis 11, dadurch gekennzeichnet, daß der Borstenträger (1) zwischen den einzelnen Borsten (3) mit einem oder mehreren Durchgangslöchern (26) versehen ist.

13. Borstenausführung und deren Besteckung nach einem der Ansprüche 1 bis 12, dadurch gekennzeichnet, daß der Borstenträger (1) mit den Borsten (3) lösbar auf einem Besenhalter (9) angeordnet ist.

14. Borstenausführung und deren Besteckung nach Anspruch 13, dadurch gekennzeichnet, daß der Besenhalter (9) unterseitig mit einer endlos umlaufenden Nut (14) versehen ist, für den lösbaren Eingriff des Borstenträgers (1), der den Borsten (3) gegenüberliegend mit einem endlos umlaufenden, mit einem Hinterschnitt (15) versehenen elastischen Steg (16) versehen ist.

15. Borstenausführung und deren Besteckung nach Anspruch 13 und 14, dadurch gekennzeichnet, daß der Besenhalter (9) auf einer Längsseite (22) mit einer Nut (21) für den lösbaren Eingriff einer Gummilippe (23) oder einer formstabilen Leiste aus einem Kunststoff oder aus Metall versehen ist.

16. Borstenausführung und deren Besteckung nach Anspruch 13 bis 15, dadurch gekennzeichnet, daß der Besenhalter (9) mit einem Anschlußstutzen (28) für den Flüssigkeits- oder Saugluft- bzw. Druckluftanschluß versehen ist.

17. Borstenbestückung und deren Besteckung nach Anspruch 13 bis 16, dedurch gekennzeichnet, daß der Besenhalter (9) der einstückig mit einer Stielaufnahme (10) versehen ist, zur mittelbaren Befestigung eines Stiels (12) mit einem Stieldübel (11) versehen ist.

18. Borstenausführung und deren Besteckung nach Anspruch 1, dadurch gekennzeichnet, daß der Borstenträger als Borstenwalze (25) oder Borstenband ausgebildet ist.

## Claims

1. Bristle construction and fitting thereof for goods with bristles, especially for brooms, brushes, scrubbing brushes, paintbrushes or the like, with bristles (3) which are made of a resilient synthetic material or rubber material and which are arranged or fitted at one end and integrally onto a bristle carrier (1), characterised in that the individual bristles (3) are provided on the bristle circumferential surface (5) with at least one axially extending hollowing-out recess (4) and that the recesses (4) are aligned in sweeping direction (8) in a bristle fitting.

2. Brush construction according to claim 1, characterised in that the recess (4) has a cross-section which is right-angled symmetrically to the bristle axis.

3. Brush construction according to claim 1 and 2, characterised in that the bristles (3) together with the recess (4) have overall an angular cross-section.

4. Brush construction according to claim 1, characterised in that the recess (4) has a part parabolic or part circular cross-section symmetrical to the bristle axis.

5. Brush construction according to claim 4, characterised in that the bristles (3) together with the recess (4) have overall a part parabolic or part circular cross-section.

6. Brush construction according to claim 1, characterised in that the recess (4) has a rectangular, groove-shaped cross-section relative to the bristle axis.

7. Brush construction according to claim 6, characterised in that the bristles (3) together with the recess (4) have overall a rectangular cross-section.

8. Brush construction according to one of claims 1 to 7, characterised in that two recesses (4) arranged in mirror image to one another are provided on the bristle circumferential surface (5).

9. Brush construction according to one of claims 1 to 8, characterised in that the recess (4) on the bristles (3) is arranged to extend over only a fraction of the overall length of the bristles (3).

10. Bristle construction and the fitting thereof according to one of claims 1 to 9, characterised in that the bristles (3) are provided with a coaxially extending passage hole (27).

11. Bristle construction and the fitting thereof according to one of claims 1 to 10, characterised in that the bristles (3) are arranged in the fitting in, in particular, rectilinear rows relative to one another and that the individual rows are arranged on a bristle carrier (1) each time offset to one another by half a bristle pitch.

12. Bristle construction and the fitting thereof according to one of claims 1 to 11, characterised in that the bristle carrier (1) is provided with one or more passage holes (26) between the individual bristles (3).

13. Bristle construction and the fitting thereof according to one of claims 1 to 12, characterised in that the bristle carrier (1) together with the bristles (3) is detachably arranged on a broom holder (9).

14. Bristle construction and the fitting thereof according to one of claims 1 to 13, characterised in that the broom holder (9) is provided at the lower side with an endlessly encircling groove (14) for the detachable engagement of the bristle barrier (1), opposite to which the bristle (3) is provided with an endlessly encircling resilient web (16) provided with an undercut (15).

15. Bristle construction and the fitting thereof according to claims 13 and 14, characterised in that the broom holder (9) is provided on a longitudinal side (22) with a groove (21) for the detachable engagement of a rubber lip (23) or a strip of inherently stable form and made of a synthetic material or of metal.

16. Bristle construction and the fitting thereof according to claims 13 to 15, characterised in that the broom holder (9) is provided with a connecting stub pipe (28) for the liquid connection or suction air or compressed air connection.

17. Bristle construction and the fitting thereof according to claims 13 to 16, characterised in that the broom holder (13) is integrally provided with a handle receptacle (10) for the indirect fastening of a handle (12) with a handle socket (11).

18. Bristle construction and the fitting thereof according to claim 1, characterised in that the bristle carrier is constructed as a bristle roller (25) or bristle strip.

## Revendications

1. Forme de réalisation de soie et son implantation pour des produits comportant des soies, en particulier pour balais, brosses, frottoirs, pinceaux ou analogues, comprenant des soies (3) fabriquées en une matière plastique élastique ou en une matière du type du caoutchouc, qui sont disposées ou implantées sur une face et de façon intégrée sur un support de soies (1), caractérisée en ce que les soies (3) sont munies sur leur surface de paroi latérale (5) d'au moins un évidement (4) en forme de cannelure, qui s'étend axialement, en ce que, dans une implantation de soies, l'évidement (4) est orienté dans le sens du balayage (8).

2. Forme de réalisation de soie selon la revendication 1, caractérisée en ce que l'évidement (4) présente une section transversale rectangulaire symétrique par rapport à l'axe de la soie.

3. Forme de réalisation de soie selon la revendication 1 et 2, caractérisée en ce que les soies (3), avec l'évidement (4), présentent dans leur ensemble une section en forme d'équerre.

4. Forme de réalisation de soie selon la revendication 1, caractérisée en ce que l'évidement (4) présente une section transversale en forme de parabole ou de segment de cercle symétrique par rapport à l'axe de la soie.

5. Forme de réalisation de soie selon la revendication 4, caractérisée en ce que les soies (3), avec l'évidement (4), présentent dans leur ensemble une section en forme de parabole ou de segment de cercle.

6. Forme de réalisation de soie selon la revendication 1, caractérisée en ce que l'évidement (4) présente une section transversale en forme de rainure rectangulaire par rapport à l'axe de la soie.

7. Forme de réalisation de soie selon la revendication 6, caractérisée en ce que les soies (3), avec l'évidement (4), présentent dans leur ensemble une section transversale rectangulaire.

8. Forme de réalisation de soie selon une des revendications 1 à 7, caractérisée en ce que, sur la surface (5) de paroi latérale de la soie, sont prévus deux évidements (4) disposés symétriquement l'un par rapport à l'autre.

9. Forme de réalisation de soie selon une des revendications 1 à 8, caractérisée en ce que l'évidement (4) prévu sur les soies (3) est disposé en s'étendant seulement sur une fraction de la longueur totale des soies (3).

10. Forme de réalisation de soie et son implantation selon une des revendications 1 à 9, caractérisée en ce que les soies (3) sont munies d'un trou traversant (27) s'étendant coaxialement.

11. Forme de réalisation de soie et son implantation selon une des revendications 1 à 10, caractérisée en ce que, dans leur implantation, les soies (3) sont disposées sur un support de soies (1) en formant des rangées, en particulier rectilignes, les unes par rapport aux autres et en ce que les différentes rangées sont décalées entre elles de la moitié du pas de soies.

12. Forme de réalisation de soie et son implantation selon une des revendications 1 à 11, caractérisée en ce que le support de soies (1) est muni d'un ou plusieurs trous traversants (26) entre les différentes soies (3).

13. Forme de réalisation de soie et son implantation selon une des revendications 1 à 12, caractérisée en ce que le support de soies (1) avec les soies (3), est disposé de façon amovible sur une monture de balai (9).

14. Forme de réalisation de soie et son implantation selon la revendication 13, caractérisée en ce que la monture de balai (9) est munie, dans sa partie inférieure, d'une rainure (14) périphérique ininterrompue, prévue pour l'engagement démontable du support de soies (1), lequel est muni, à l'opposé des soies (3), d'une nervure élastique (16) périphérique ininterrompue, munie d'une contre-dépouille (15).

15. Forme de réalisation de soie et son implantation selon la revendication 13 et 14, caractérisée en ce que la monture de balai (9) est munie, sur un côté longitudinal (22) d'une rainure (21) pour la mise en prise démontable d'une lèvre en caoutchouc (23) ou d'une languette rigide faite d'une matière plastique ou d'un métal.

16. Forme de réalisation de soie et son implantation selon la revendication 13 à 15, caractérisée en ce que la monture de balai (9) est munie d'une tubulure de raccordement (28) pour le raccordement de liquide, d'air d'aspiration ou d'air comprimé.

17. Implantation de soie et son implantation selon les revendications 13 à 16, caractérisé en ce que la monture de balai (9), qui est venue en une seule pièce avec un logement de manche (10), est munie d'une douille de manche (11) pour la fixation indirecte d'un manche (12).

18. Forme de réalisation de soie et son implantation selon la revendication 1, caractérisée en ce que le support de soies est constitué par une brosse rotative (25) ou une bande de soies.
